# FASCICULE DE BREVET EUROPEEN

(11) **EP 0 588 730 B1**
(45) Date de publication et mention de la délivrance du brevet: **22.01.1997**
(21) Numéro de dépôt: 93402273.2
(22) Date de dépôt: 17.09.1993
(51) Int. Cl.: B41K 1/50

(54) **Support de timbre préencré à course réglable**
Halter für Selbstfärbestempel mit einstellbarem Hub
Holder for self-inking stamp with adjustable stroke

(30) Priorité: 17.09.1992 FR 9211288
(43) Date de publication de la demande: 23.03.1994
(73) Titulaire: Société DELEZAY, F-39260 Les Crozets (FR)
(72) Inventeur: Lobati, Luigino, F-25000 Besancon (FR); Grandclement, Dominique, F-25000 Besancon (FR)
(74) Mandataire: Lemoyne, Didier

(56) Documents cités:
- FR-A- 2 309 342
- GB-A- 2 226 276
- US-A- 2 900 902
- US-A- 4 649 819
- US-A- 5 115 729

## Description

La présente invention concerne un support de timbre préencré à course réglable, comportant une poignée, une base fixe destinée à être appliquée sur un substrat à imprimer, et un porte-timbre mobile avec ladite poignée le long d'une direction axiale de déplacement, ledit porte-timbre étant, d'une part, maintenu en position de retrait dans une cavité de ladite base sous l'action d'un moyen de rappel élastique, et, d'autre part, mis en contact avec ledit substrat à imprimer par déplacement axial de la poignée sur une course donnée, à l'encontre de l'action dudit moyen de rappel élastique.

Quand on utilise un timbre préencré, il est très important que le bloc d'impression poreux imprégné d'encre supportant le texte à imprimer ne soit ni trop ni pas assez comprimé. Si la compression est trop forte, une trop grande quantité d'encre est exprimée du bloc d'impression, si bien que l'encre est rapidement consommée et que, de plus, l'impression obtenue est inutilement épaisse et donc moins belle. A l'inverse, si la compression n'est pas suffisante, une quantité d'encre trop faible se trouve exprimée si bien que l'impression obtenue devient plus fine et moins lisible. En outre, au fur et à mesure que l'encre contenue dans le timbre se consomme, l'épaisseur de celui-ci diminue ce qui, à son tour, entraîne que la pression diminue également de plus en plus, alors que le bloc d'impression contient encore assez d'encre pour pouvoir effectuer une impression ayant une apparence d'une qualité acceptable.

Pour remédier à ces inconvénients, il a déjà été proposé des supports de timbre préencré à Course réglable, conformes au préambule, qui ont tous pour effet d'ajuster la course de la poignée, et donc du porte-timbre, à la quantité d'encre encore présente dans le bloc d'impression poreux du timbre, de manière à obtenir le rendu d'impression désiré pour le texte à imprimer.

On connaît notamment, du brevet américain US-A-2 900 902, un support de timbre préencré à course réglable dans lequel une butée sous forme d'hélice coopère avec l'extrémité d'un plot solidaire de la poignée.

D'autres supports de timbre préencré à course réglable connus utilisent une butée limitant la course de la poignée, dont la position est ajustable le long d'une tige filetée. D'autres encore mettent en oeuvre un excentrique pour régler à volonté la course de la poignée.

Toutefois, ces supports de timbre préencré à course réglable connus de l'état de la technique présentent l'inconvénient d'être de conception complexe du fait du grand nombre de pièces différentes qu'ils comportent, avec comme conséquence un coût plus élevé et un assemblage relativement long à réaliser.

Aussi, le problème technique à résoudre par l'objet de la présente invention est de proposer un support de timbre préencré à course réglable du type conforme au préambule, qui d'une part, impliquerait un nombre de pièces plus limité rendant ledit support meilleur marché et d'un montage plus aisé, et qui d'autre part, présenterait un système de butée d'une fiabilité grandement améliorée.

La solution au problème technique posé consiste, selon la présente invention, en ce que ledit moyen de butée fixe coopère avec un moyen de butée mobile prévu sur la poignée afin de limiter le déplacement axial de ladite poignée, ledit moyen de butée mobile étant également constitué par une portion d'hélice de révolution d'axe D, identique à la première mais disposée tête-bêche par rapport à elle de manière à permettre leur mise en appui l'une contre l'autre.

Ainsi, le support de timbre préencré de l'invention est constitué d'un nombre réduit de pièces, cinq au total. Comme on le verra en détail plus loin, ces pièces sont d'un assemblage très facile et rapide. D'autre part, à l'exception bien entendu du moyen de rappel élastique, tel qu'un ressort spirale, toutes les autres pièces du support de l'invention peuvent être réalisées par simple moulage d'un matériau plastique, ce qui en diminue sensiblement le prix de revient.

Selon une particularité de l'invention, chaque portion d'hélice de révolution correspond à un pas.

La description qui va suivre en regard des dessins annexés, donnés à titre d'exemples non limitatifs, fera bien comprendre en quoi consiste l'invention et comment elle peut-être réalisée.

La figure 1 est une vue éclatée de côté d'un support de timbre préencré à course réglable, conforme à l'invention.

La figure 2 est un diagramme montrant comment s'effectue la coopération entre les deux moyens de butée respectivement prévus sur la poignée et sur la bague de réglage.

La figure 3 est une vue de dessus de la base du support montrée à la figure 1.

La figure 1 montre en vue de côté éclatée un support de timbre préencré à course réglable, comportant une poignée 10, une base 20 fixe destinée être appliquée sur un substrat (non représenté) à imprimer, et un porte-timbre 30 prévu pour recevoir un timbre, ou bloc d'impression poreux inhibé d'encre portant le texte à imprimer. Ce porte-timbre 30 est mobile avec la poignée 10 à laquelle il est rigidement relié par une tige centrale 11. Dans le mode de réalisation de la figure 1, ladite tige centrale 11 forme une pièce unique avec la poignée 10. La solidarisation de la tige centrale avec le porte-timbre 30 est réalisée, par exemple, par emmanchement à force de la tige centrale 11, creuse, sur un fût 31 aménagé sur le porte-timbre 30.

La tige centrale 11 définit une direction axiale de déplacement pour la poignée 10 et le porte-timbre 30, direction parallèle à l'axe D représenté en trait mixte sur la figure 1. Comme on peut le voir sur cette figure, le porte-timbre 30 est maintenu en position de retrait dans une cavité 21 de la base 20 sous l'action d'un moyen 40 de rappel élastique, un ressort spirale de compression par exemple. Cette position de retrait correspond à la position de repos du porte-timbre et de la poignée 10, en l'absence d'effort exercé sur ladite poignée par l'utilisateur. D'autre part, le porte-timbre 30 peut être mis en contact avec le substrat à imprimer par déplacement axial de la poignée sur une course donnée, sous l'action d'un effort exercé par l'utilisateur à l'encontre de l'action du ressort 40 de compression.

Afin de régler à volonté la course de la poignée 10, la figure 1 montre que le support de timbre préencré comporte également une bague 50 de réglage présentant, d'une part, un corps 51 ayant la forme d'un cylindre de révolution d'axe D parallèle à la direction axiale de déplacement de la poignée 10, et, d'autre part, un moyen 52 de butée pour limiter le déplacement axial de la poignée. Ledit moyen 52 de butée est fixe par rapport à la base 20 et coopère avec un moyen 12 de butée mobile prévu sur la poignée 10.

On peut observer sur la figure 1 que les moyens de butée fixe 52 et mobile 12 sont constitués par deux hélices de révolution d'axe D, identiques, en position tête-bêche l'une par rapport à l'autre et venant en appui l'une contre l'autre lors du déplacement axial de la poignée 10 vers la bague 50 de réglage. Dans l'exemple de la figure 1, la poignée 10 est creuse et l'hélice 12 apparaît comme le bord inférieur d'un relief réalisé sur la paroi intérieure latérale de ladite poignée.

Le réglage de la course de la poignée 10 est obtenu par le fait que la position de la bague 50 de réglage est ajustable en rotation autour de l'axe D, comme l'indique la double flèche F. Au cours de sa rotation, la bague de réglage est maintenue en position axiale à l'aide d'un fût 22 de centrage aménagé sur la base 20 du support de timbre.

La figure 2 illustre comment le réglage de la course de la poignée 10 peut être réalisée avec deux hélices servant de moyens de butée fixe et mobile. Sur cette figure, les hélices 52 et 12 sont représentées de façon développée. Lorsque l'hélice de la bague 50 de réglage est dans la position définie par la référence 52, la course de la poignée 10 est déterminée par la double flèche a. Dans cette position, la course de la poignée est minimale et correspond à une compression faible du tampon préencré contre le substrat.

Lorsque l'utilisateur tourne la bague 50 de réglage dans le sens de la flèche F' pour amener l'hélice correspondante dans la position indiquée par la référence 52', la course de la poignée 10, déterminée par la double flèche c, est supérieure à la course correspondant à la position précédente.

La course maximale est obtenue en tournant la bague de réglage toujours dans le sens de la flèche F' jusqu'à la position définie par la double flèche b.

De manière à réaliser une variation monotone de la course de la poignée entre deux positions extrêmales de la bague 50 de réglage, il est prévu des moyens de détrompage constitués, dans le mode de réalisation de la figure 1, d'une part, d'une encoche 13 pratiquée à l'extrémité de la tige centrale 11, coopérant avec un béquet 32 en saillie disposé sur le fût 31 du porte-timbre 30, afin de placer l'hélice 12 de la poignée 10 dans une position déterminée connue pour autant que le porte-timbre 30 ait été également placé dans une position déterminée par rapport à la base 20 au moyen, par exemple, d'une encoche 33 pratiquée dans le porte-timbre 30 et d'un bec 24 en saillie correspondant, aménagé dans la cavité 21 de la base 20. D'autre part, le fût 22 de centrage de la base 20 comporte un téton 23 de butée, fixe par rapport à l'hélice 12, qui définit deux positions extrêmales a', b' pour un téton 53 solidaire de la bague 50 de réglage. Lorsque le téton 53 est en position a', l'hélice 52 de la bague de réglage est, par exemple, dans la position a de la course minimale indiquée sur la figure 2. Par rotation dans le sens représenté par la flèche F'', le téton 53 est amené dans la position b' par rapport au téton 23 de butée, correspondant à la position b de course maximum de l'hélice 52 par rapport à l'hélice 12, conformément à la figure 2.

Le réglage de la course de la poignée 10, et donc du porte-timbre 30, est ainsi effectué en tournant la bague 50 de réglage autour de son axe entre les deux positions extrêmales a' et b', à l'aide éventuellement d'un moletage 54 réalisé sur le corps 51 de la bague de réglage afin d'offrir une bonne préhension dudit corps. Enfin, on peut voir sur la figure 1 que le fût 22 de centrage comporte des moyens 25 de crantage destinés à maintenir temporairement la bague 50 de réglage dans une position donnée, par coopération du téton 53 de la bague de réglage avec lesdits moyens 25 de crantage.

La figure 1 indique, par ailleurs, une disposition avantageuse du support de timbre préencré de l'invention qui réside dans le fait que la bague 50 de réglage assure la fonction supplémentaire de siège pour une extrémité du ressort spirale 40 de compression, l'autre extrémité de ce ressort venant en appui contre le fond de la poignée 10.

On peut observer que le montage du support de timbre préencré, objet de l'invention, est très facile à réaliser. Il suffit pour cela de préparer les différentes pièces dans l'alignement représenté sur la figure 1, puis de les assembler par simple emmanchement à force de la tige centrale 11 sur le fût 31 aménagé sur le porte-timbre 30.

Le support de timbre préencré, conforme à l'invention, met en oeuvre pour moyens de butée, fixe et mobile, deux hélices conjuguées. Ce mode de réalisation du support de timbre préencré de l'invention à deux hélices offre l'avantage de présenter une surface de contact plus grande entre les deux moyens de butée, ce qui garantit une moindre usure et une plus grande longévité.

## Revendications

1. Support de timbre préencré à course réglable, comportant une poignée (10), une base (20) fixe destinée à être appliquée sur un substrat à imprimer, et un porte-timbre (30) mobile avec ladite poignée (10) le long d'une direction axiale de déplacement, ledit porte-timbre (30) étant, d'une part, maintenu en position de retrait dans une cavité (21) de ladite base (20) sous l'action d'un moyen (40) de rappel élastique, et d'autre part, mis en contact avec ledit substrat à imprimer par déplacement axial de la poignée (10) sur une course donnée, à l'encontre de l'action dudit moyen (40) de rappel élastique, ledit support comportant également une bague (50) de réglage de la course de la poignée (10) présentant, d'une part, un corps (51) ayant la forme d'un cylindre de révolution d'axe (D) parallèle à ladite direction axiale de déplacement, et, d'autre part, un moyen (52) de butée fixe constitué par une portion d'hélice de révolution d'axe (D), la position de ladite bague (50) de réglage étant ajustable en rotation autour de son axe (D), ledit moyen (52) de butée fixe coopérant avec un moyen (12) de butée mobile prévu sur la poignée (10) afin de limiter le déplacement axial de ladite poignée (10), caractérisé en ce que ledit moyen (12) de butée mobile est également constitué par une portion d'hélice de révolution d'axe (D), identique à la première mais disposée tête-bêche par rapport à elle de manière à permettre leur mise en appui l'une contre l'autre.

2. Support de timbre selon la revendication 1, caractérisé en ce que chaque portion d'hélice de révolution correspond à un pas.

3. Support de timbre selon l'une des revendications 1 ou 2, caractérisé en ce que la bague (50) de réglage constitue également un siège pour ledit moyen (40) de rappel élastique.

4. Support de timbre selon l'une quelconque des revendications 1 à 3, caractérisé en ce que le moyen (40) de rappel élastique est un ressort spirale en compression.

5. Support de timbre selon l'une quelconque des revendications 1 à 4, caractérisé en ce qu'il comprend des moyens (33,24,13,32,53,23) de détrompage de la poignée (10) entre deux positions extrémales (a',b') de la bague (50) de réglage.

6. Support de timbre selon l'une quelconque des revendications 1 à 5, caractérisé en ce qu'il comprend des moyens (25) de crantage destinés à maintenir la bague de réglage dans une position donnée.

## Claims

1. Adjustable pre-inked stamp holder comprising a handle (10), a fixed base (20) designed to be applied onto a printing substrate, and a stamp mount (30) that can be moved with the said handle (10) along an axial direction of displacement, the said stamp mount (30) being retained in a retracted position in a cavity (21) of the said base (20) by dint of a resilient return means (40) on the one hand, and brought into contact with the printing substrate by axial displacement of the handle (10) on the other, the said support also having a ring (50) to adjust the path of the handle (10) having a body (51) that is cylindrical in shape and arranged about an axis (D) parallel with the said axial direction of displacement on the one hand and a stop means (52) formed by a helically shaped portion arranged about axis (D), the position of the said adjusting ring being adjusted by rotating it about its axis (D), the said fixed stop means (52) co-operating with a movable stop means (12) provided on the handle (10) in order to restrict the axial displacement of the said handle (10), characterised in that the said movable stop means (12) is also formed by a helically shaped portion arranged about axis (D), identical to the first but arranged conjugately thereto such that they can be brought to bear one on the other.

2. Stamp holder as claimed in claim 1, characterised in that each helical portion corresponds to one pitch.

3. Stamp holder as claimed in one of claims 1 or 2, characterised in that the adjusting ring (50) also forms a seat for the said resilient return means (40).

4. Stamp holder as claimed in any one of claims 1 to 3, characterised in that the resilient return means (40) is a spiral compression spring.

5. Stamp holder as claimed in any one of claims 1 to 4, characterised in that it has means (33, 24, 13, 32, 53, 23) for locating the handle (10) between two extreme positions a', b') of the adjusting ring (50).

6. Stamp holder as claimed in one of claims 1 to 5, characterised in that it has notch means (25) designed to retain the adjusting ring in a given position.

## Patentansprüche

1. Halter für einen voreingefärbten Stempel mit einstellbarem Hub, mit einem Handgriff (10), einem festen Sockel (20), der dazu bestimmt ist, auf eine zu bestempelnde Unterlage aufgebracht zu werden, und einem Stempelträger (30), der zusammen mit dem genannten Handgriff (10) längs einer axialen Verschiebungsrichtung beweglich ist, wobei der genannte Stempelträger (30) einerseits in einer zurückgezogenen Lage in einem Hohlraum (21) des genannten Sockels (20) unter Wirkung elastischer Rückstellmittel (40) gehalten wird und andererseits durch axiale Verschiebung des Handgriffs (10) über einen vorgegebenen Hub entgegen der Wirkung der genannten elastischen Rückstellmittel (40) in Berührung mit der genannten, zu bestempelnden Unterlage gebracht wird, wobei der genannte Halter auch einen Einstellring (50) für den Hub des Handgriffs (10) aufweist, der einerseits einen Körper (51) in der Form eines Rotationszylinders mit einer Achse (D) aufweist, die parallel ist zur genannten axialen Verschieberichtung, und andererseits Mittel (52) für einen festen Anschlag aufweist, die durch einen Rotations-Wendelabschnitt mit einer Achse (D) gebildet sind, wobei die Lage des genannten Einstellringes (50) durch Drehung rund um seine Achse (D) justierbar ist und die genannten Mittel (52) für einen festen Anschlag mit Mitteln (12) für einen beweglichen Anschlag zusammenwirken, die am Handgriff (10) vorgesehen sind, um die axiale Verschiebung des genannten Handgriffs (10) zu begrenzen, dadurch gekennzeichnet, daß die genannten Mittel (12) für den beweglichen Anschlag auch von einem Rotations-Wendelabschnitt mit einer Achse (D) gebildet sind, der mit dem ersten identisch ist, aber bezüglich diesem entgegengesetzt gerichtet sind, um sich aufeinander abzustützen.

2. Stempelhalter nach Anspruch 1, dadurch gekennzeichnet, daß jeder Rotations-Wendelabschnitt einem Gang (pas) entspricht.

3. Stempelhalter nach einem der Ansprüche 1 oder 2, dadurch gekennzeichnet, daß der Einstellring (50) auch einen Sitz für die genannten elastischen Rückstellmittel (40) bietet.

4. Stempelhalter nach irgendeinem der Ansprüche 1 bis 3, dadurch gekennzeichnet, daß die elastischen Rückstellmittel (40) eine Spiral-Druckfeder sind.

5. Stempelhalter nach einem der Ansprüche 1 bis 4, dadurch gekennzeichnet, daß er Mittel (33, 24, 13, 32, 53, 23) zur Richtigstellung (détrompage) des Handgriffs (10) zwischen den beiden Endstellungen (a', b') des Einstellringes (50) aufweist.

6. Stempelhalter nach irgendeinem der Ansprüche 1 bis 5, dadurch gekennzeichnet, daß er Rastmittel (25) aufweist, die dazu bestimmt sind, den Einstellring in einer vorbestimmten Lage zu halten.
